# FASCICULE DE BREVET EUROPEEN

(11) **EP 1 625 602 B1**
(45) Date de publication et mention de la délivrance du brevet: **18.03.2009**
(21) Numéro de dépôt: 04742746.3
(22) Date de dépôt: 14.05.2004
(51) Int. Cl.: H01F 41/04, H01F 27/28

(54) **ENROULEMENT POUR TRANSFORMATEUR ET SON PROCEDE DE FABRICATION**
WICKLUNG FÜR EINEN TRANSFORMATOR UND VERFAHREN ZUR HERSTELLUNG
TRANSFORMER WINDING AND PRODUCTION METHOD THEREOF

(30) Priorité: 16.05.2003 FR 0305917
(43) Date de publication de la demande: 15.02.2006
(73) Titulaire: Scherrer, Jean-Marc, 68400 Rieddisheim (FR); Scherrer, Jean-Paul, 68100 Mulhouse (FR)
(72) Inventeur: SCHERRER, Jean-Marc, F-68400 Riedisheim (FR); SCHERRER, Jean-Paul, F-68350 Brunstatt (FR); BEISSER, Jean-Claude, F-05520 l'Argentière la Bessée (FR)
(74) Mandataire: Puiroux, Guy
(86) Numéro de dépôt international: PCT/FR2004/001198
(87) Numéro de publication internationale: WO 2004/105063

(56) Documents cités:
- EP-A- 0 436 434
- US-A- 3 466 743
- US-A- 3 656 378

## Description

La présente invention concerne un enroulement pour transformateur électrique et notamment un enroulement secondaire basse tension et forte intensité pour celui-ci ainsi qu'un procédé de fabrication d'un tel enroulement.

La fabrication des transformateurs en mesure de délivrer des valeurs d'intensité importantes est souvent difficile en raison de la nécessité de bobiner, notamment au niveau du secondaire, des fils de diamètre important. Par ailleurs, dans de tels transformateurs, il est particulièrement difficile de disposer sur ces enroulements des points, tels que des points milieu, permettant d'établir une sortie en communication avec un nombre de spires déterminé permettant ainsi de prélever des tensions de sortie variables. On sait de plus que les transformateurs de ce type, vraisemblablement en raison des difficultés précédemment mentionnées, sont d'un prix de revient particulièrement élevé.

On a proposé, dans le brevet US-A-3731243 un procédé de fabrication d'un enroulement pour transformateur électrique dans lequel on part d'un élément tubulaire cylindrique de section droite carrée que l'on usine au moyen d'un disque à tronçonner avec lequel on réalise successivement sur chacune des faces de cet élément cylindrique des rainures inclinées qui se rejoignent d'un côté à l'autre de façon à former une spire hélicoïdale. Cette technique présente l'inconvénient d'une mise en oeuvre longue et complexe dans la mesure où l'on doit réaliser des rainures parallèles et inclinées sur chacune des faces de l'élément tubulaire.

La présente invention a pour but de remédier aux divers inconvénients précités en présentant un enroulement pour transformateur, et notamment un enroulement secondaire basse tension et forte intensité, qui est usiné dans la masse d'un élément tubulaire et qui est facile à mettre en oeuvre, et donc d'un coût de fabrication relativement modéré, et qui, de plus, possède des prises de prélèvement de tension disposées sur un nombre de spires quasiment quelconque, permettant ainsi à l'utilisateur de disposer d'une tension, notamment de sortie, totalement adaptable en fonction de ses besoins.

La présente invention a ainsi pour objet un enroulement, notamment pour transformateur électrique, constitué d'un élément métallique tubulaire cylindrique de section droite polygonale, creusé de façon à former une hélice, comprenant une série de découpes (3a, 3c, 3d) sensiblement parallèles entre elles sur l'ensemble de ses côtés (1a, 1c, 1d), à l'exception d'un dernier côté (1b), et des découpes (3b) dans le dernier côté afin d'assurer la jonction des découpes débouchant dans les côtés adjacents à ce dernier côté, de façon que ces découpes soient en continuité les unes des autres et constituent une rainure (2) unique de forme hélicoïdale, caractérisé en ce qu'au moins l'un des côtés de l'élément tubulaire cylindrique comporte des rainures qui s'étendent suivant une génératrice de celui-ci, qui sont ouvertes sur l'extérieur et qui ont une section droite en forme de T, chacune de ces rainures étant apte à recevoir des moyens de fixation d'une cosse de liaison électrique. La section droite de l'élément tubulaire sera préférentiellement de forme carrée, rectangulaire ou triangulaire.

La présente invention a également pour objet un procédé de fabrication d'un enroulement selon l'invention notamment pour transformateur électrique à partir d'un élément métallique tubulaire cylindrique de section droite polygonale caractérisé en ce qu'il comporte les étapes consistant à :
usiner, en une première série de passes, une série de découpes sensiblement parallèles entre elles à travers l'ensemble des côtés de l'élément tubulaire à l'exception d'un dernier côté,
- usiner en une seconde série de passes des découpes dans ledit dernier côté afin d'assurer la jonction des découpes débouchant dans les côtés adjacents à celui-ci, de façon que ces découpes soient en continuité les unes des autres et constituent une rainure unique de forme hélicoïdale.

Préférentiellement l'usinage des découpes sera effectué au moyen d'un disque d'usinage rotatif.

On décrira ci-après, à titre d'exemple non limitatif, une forme d'exécution de la présente invention, en référence au dessin annexé sur lequel :
La figure 1 est une vue en perspective d'un exemple de réalisation d'un enroulement d'un transformateur.
La figure 2 est une vue en coupe verticale de l'élément tubulaire et de l'outil rotatif au cours de la première passe d'usinage.
La figure 3 est une vue de dessus de l'élément tubulaire et de l'outil d'usinage représentés sur la figure 2.
La figure 4 est une vue en coupe verticale de l'élément tubulaire et de l'outil rotatif au cours de la seconde passe d'usinage.
La figure 5 est une vue de dessus de l'élément tubulaire et de l'outil d'usinage représentés sur la figure 4.
La figure 6 est une vue de face schématique d'un exemple de transformateur équipé d'un enroulement suivant l'invention.
La figure 7 est une vue de dessus du transformateur représenté sur la figure 6.
La figure 8 est une vue de profil du transformateur représenté sur les figures 6 et 7.
La figure 9 est une vue en perspective d'une variante de mise en oeuvre d'un enroulement.

On a représenté en perspective sur la figure 1 un enroulement 1 destiné à constituer notamment le secondaire d'un transformateur. Cet enroulement secondaire 1 est constitué d'un élément tubulaire cylindrique à section droite en forme de rectangle, comportant ainsi quatre faces principales 1a, 1b, 1c, 1d. Cet élément tubulaire est creusé d'une fente 2, de forme sensiblement hélicoïdale, qui traverse son épaisseur de part en part et qui s'étend sur toute sa périphérie de son sommet à sa base.

Cette fente 2 est en fait constituée d'une série de fenêtres rectilignes et parallèles 3a, 3b, 3c, 3d qui sont usinées à partir de l'une des quatre faces, à savoir ici à partir de la face 1d. Ainsi que représenté sur les figures 1 à 5, les fenêtres 3a, 3c et 3d sont transversales et sont usinées en une seule série de passes à l'aide d'un disque rotatif d'usinage 4 à partir de la face 1d ainsi que représenté sur les figures 2 et 3, alors que les fenêtres 3b sont réalisées lors d'une seconde série de passes à travers la face 1b et sont inclinées d'un angle α par rapport à leur axe transversal xx', de façon telle qu'elles assurent la liaison avec les rainures correspondantes 3a et 3c des faces 1a et 1c qui leur sont adjacentes de façon à former une fente sensiblement hélicoïdale 2, et que, lorsque l'on tourne autour de l'élément tubulaire 1, partant par exemple d'un angle A de celui-ci et passant par des angles respectifs B, C et D, on arrive au point A', situé sous le point A, à une distance de celui-ci égale à la somme de l'espace interfente, ou pas P, séparant les différentes fentes, et de la largeur e de la fente 2.

On obtient donc en définitive une fente hélicoïdale réalisée dans l'élément profilé 1.

Ce mode de réalisation est particulièrement intéressant en ce qu'il peut être exécuté de façon très facile, rapide et répétitive par des machines à commande numérique qui, par exemple, réaliseront l'ensemble des rainures parallèles transversales à partir de la face 1d du tube, puis, après retournement de celui-ci et une légère inclinaison α, réaliseront les rainures 3b inclinées d'un angle α par rapport à l'axe transversal xx'.

Un tel mode de mise en oeuvre s'est ainsi révélé être particulièrement facile, rapide et peu coûteux, à mettre en oeuvre en comparaison d'une part des réalisations bobinées de l'état antérieur de la technique nécessitant de faire appel à des enroulements constitués de fils de très forte section, et d'autre part de la réalisation suivant le brevet US-A-3731243 qui nécessite autant de séries de passes que de faces du tube cylindrique.

Dans le présent mode de mise en oeuvre, la section droite de l'enroulement pourra être facilement contrôlée en jouant sur l'épaisseur e de la paroi de l'élément tubulaire 1, et également sur la valeur du pas P de celui-ci.

On peut disposer facilement un point milieu sur un tel enroulement en réalisant, par exemple ainsi que représenté sur la figure 1, un simple trou fileté 10 dans un espace inter-fentes sur lequel il sera facile de venir fixer, par des moyens de vissage appropriés une borne de sortie, sur un fil conducteur. L'utilisateur pourra ainsi sélectionner, entre cette borne de sortie et une borne de référence X, une tension secondaire quasiment quelconque comprise entre 0 et la tension de sortie prévue pour le transformateur.

On a représenté sur les figures 6 à 8 une variante particulièrement intéressante selon l'invention dans laquelle l'élément tubulaire est constitué d'un élément profilé dont la section droite, qui apparaît clairement sur la figure 7, est de forme carrée, deux côtés opposés de l'élément profilé 1 comportant des rainures 5 s'étendant suivant une génératrice du profilé, qui sont ouvertes sur l'extérieur et ont une section droite en forme de T. Chacune de ces rainures 5 est ainsi apte à recevoir la tête 6 d'une vis 7 permettant au moyen d'un écrou 9 d'assurer la fixation d'une cosse de liaison électrique 11 sur laquelle est soudé un fil conducteur 13. Ainsi que représenté sur la figure 7 le transformateur peut être constitué d'un premier bobinage primaire 15 externe, et d'un second bobinage primaire 15' qui est disposé à l'intérieur de l'enroulement secondaire 1, qui sont liés entre eux, de façon classique, par un circuit magnétique 17. Ainsi qu'il en était du précédent, l'enroulement secondaire 1 de ce transformateur est réalisé par usinage d'un type tel que celui décrit en regard de la figure 1. Le présent mode de mise en oeuvre est particulièrement intéressant en ce qu'il permet à l'utilisateur de disposer, entre une borne X prise comme référence du secondaire et une seconde borne Y, d'une tension proportionnelle au nombre de spires existant entre ces deux bornes. Les rainures 5 en T permettent en effet de disposer les moyens de connexion de la borne Y en une zone quasiment quelconque des deux faces opposées la et 1b.

Bien entendu, suivant l'invention, la section droite de l'élément tubulaire peut être de forme quelconque. Elle peut ainsi, comme représenté sur la figure 9, être de section droite triangulaire ou encore de section droite polygonale, et ceci en fonction des utilisations spécifiques souhaitées par l'utilisateur.

Ainsi dans le cas d'un élément tubulaire de section polygonale de n côtés on réalisera une première série de passes usinant n-1 côtés. Ces passes pouvant préférentiellement être transversales à l'élément tubulaire puis une deuxième série de passes sur le côté restant dont l'inclinaison α permettra de joindre des fentes des côtés adjacents de façon à former un usinage hélicoïdal.

## Revendications

1. Enroulement, notamment pour transformateur électrique, constitué d'un élément métallique tubulaire (1) cylindrique de section droite polygonale, creusé de façon à former une hélice comprenant une série de découpes (3a, 3c, 3d) sensiblement parallèles entre elles sur l'ensemble de ses côtés (1a, 1c 1d), à l'exception d'un dernier côté (1b), et des découpes '(3b) dans le dernier côté afin d'assurer la jonction des découpes débouchant dans les côtés adjacents à ce dernier côté, de façon que ces découpes soient en continuité les unes des autres et constituent une rainure (2) unique de forme hélicoïdale, ledit enroulement étant **caractérisé en ce qu'**au moins l'un des côtés de l'élément tubulaire (1) cylindrique comporte des rainures (5) qui s'étendent suivant une génératrice de celui-ci, qui sont ouvertes sur l'extérieur et qui ont une section droite en forme de T, chacune de ces rainures étant apte à recevoir des moyens de fixation d'une cosse de liaison électrique.

2. Enroulement suivant la revendication 1, **caractérisé en ce que** la section droite de l'élément tubulaire est carrée, rectangulaire ou triangulaire.

3. Procédé de fabrication d'un enroulement (1) suivant la revendication 1, notamment pour transformateur électrique, à partir d'un élément métallique tubulaire cylindrique de section droite polygonale **caractérisé en ce qu'**il comporte les étapes consistant à :
- usiner, en une première série de passes, une série de découpes (3a, 3c, 3d) sensiblement parallèles entre elles à travers l'ensemble des côtés (1a,1c,1d) de l'élément tubulaire à l'exception d'un dernier côté (1b),
- usiner en une seconde série de passes des découpes (3b) dans ledit dernier côté (1b) afin d'assurer la jonction des découpes débouchant dans les côtés adjacents à celui-ci, de façon que ces découpes soient en continuité les unes des autres et constituent une rainure (2) unique de forme hélicoïdale.

4. Procédé suivant la revendication 3, **caractérisé en ce qu'**on assure l'usinage des découpes au moyen d'un disque d'usinage rotatif (4).

## Claims

1. A winding, in particular for an electrical transformer, composed of a cylindrical tubular metal element (1) of polygonal straight section, hollowed out so as to form a helix with a series of cut-outs (3a, 3c, 3d) that are more or less parallel to each other on all of its sides (1a, 1c, 1d), with the exception of a last side (1b), and cut-outs (3b) created in the last side in order to effect the junction of the cut-outs opening from the adjacent sides into this last side, so that these cut-outs are continuous with each other and constitute a single groove (2) of helical form, with the said winding being **characterised in that** at least one of the sides of the cylindrical tubular element (1) includes grooves (5) that lie along a template of the latter, which are open on the outside, and which have a straight T-shaped section, with each of these grooves being designed to receive means for the attachment of an electrical connection terminal.

2. A winding according to claim 1, **characterised in that** the straight section of the tubular element is square, rectangular or triangular.

3. A method for the manufacture of a winding (1) according to claim 1, in particular for an electrical transformer, from a cylindrical tubular metal element of polygonal straight section, **characterised in that** it includes stages that consist of the following:
- machining, in a first series of passes, of a series of cut-outs (3a, 3c, 3d) that are more or less parallel to each other, on all sides (1a, 1c, 1d) of the tubular element with the exception of a last side (1b)
- machining, in a second series of passes, of cut-outs (3b) in the said last side (1b) in order to effect the junction of the cut-outs in the adjacent sides opening into the latter, so that these cut-outs are continuous with each other and constitute a single groove (2) of helical form.

4. A method according to claim 3, **characterised in that** machining of the cut-outs is effected by means of a rotary machining disk (4).

## Patentansprüche

1. Wicklung, insbesondere für elektrischen Transformator, gebildet aus einem rohrförmigen zylindrischen Metallelement (1) von polygonalem Querschnitt, das derart eingeschnitten ist, dass eine Helix gebildet wird, die eine Abfolge von Ausschnitten (3a, 3c, 3d) aufweist, die im Wesentlichen zueinander parallel sind, auf der Gesamtheit ihrer Seiten (1a, 1c, 1d) mit Ausnahme von einer letzten Seite (1b), und Ausschnitte (3b) in der letzten Seite, um die Ausschnitte zu verbinden, die in die zu dieser letzten Seite benachbarten Seiten einmünden, so dass diese Ausschnitte miteinander zusammenhängend sind und eine einzige Nut (2) helixartiger Form bilden, wobei die Wicklung **dadurch gekennzeichnet ist, dass** mindestens eine der Seiten des rohrförmigen zylindrischen Elementes (1) Nuten (5) aufweist, die sich entlang einer Erzeugenden von diesem erstrecken, die nach außen hin offen sind und die einen T-förmigen Querschnitt aufweisen, wobei jede dieser Nuten geeignet ist, Befestigungseinrichtungen eines elektrischen Anschlussschuhs aufzunehmen.

2. Wicklung nach Anspruch 1, **dadurch gekennzeichnet, dass** der Querschnitt des rohrförmigen Elementes quadratisch, rechteckig oder dreieckig ist.

3. Verfahren zur Herstellung einer Wicklung (1) nach Anspruch 1, insbesondere für elektrischen Transformator, ausgehend von einem rohrförmigen zylindrischen Metallelement von polygonalem Querschnitt, **dadurch gekennzeichnet, dass** es folgende Schritte umfasst:
- maschinelles Fertigen, bei einer ersten Abfolge von Arbeitsgängen, einer Reihe von Ausschnitten (3a, 3c, 3d), die im Wesentlichen zueinander parallel sind, durch die Gesamtheit der Seiten (1a, 1c, 1d) des rohrförmigen Elementes hindurch mit Ausnahme einer letzten Seite (1b),
- maschinelles Fertigen, bei einer zweiten Abfolge von Arbeitsgängen, von Ausschnitten (3b) in der letzten Seite (1b), um die Ausschnitte zu verbinden, die in die zu dieser Seite benachbarten Seiten einmünden, so dass diese Ausschnitte miteinander zusammenhängend sind und eine einzige Nut (2) helixartiger Form bilden.

4. Verfahren nach Anspruch 3, **dadurch gekennzeichnet, dass** die maschinelle Fertigung der Ausschnitte mittels einer rotierenden Zerspanungsscheibe (4) erfolgt.
